# EUROPÄISCHE PATENTSCHRIFT

(11) **EP 1 142 678 B1**
(45) Veröffentlichungstag und Bekanntmachung des Hinweises auf die Patenterteilung: **29.09.2004**
(21) Anmeldenummer: 01108338.3
(22) Anmeldetag: 03.04.2001
(51) Int. Cl.: B24C 3/12, B24C 5/02

(54) **Schneidkopfführung zur Schnittschrägenkompensation beim Wasserstrahlschneiden**
Cutting head guiding means for compensating the slanting of a water jet cut
Guide pour une tête de coupe à jet d'eau pour corriger l'inclinaison de la coupe

(30) Priorität: 05.04.2000 DE 10017039
(43) Veröffentlichungstag der Anmeldung: 10.10.2001
(73) Patentinhaber: Trumpf Sachsen GmbH, 01902 Neukirch (DE)
(72) Erfinder: Herrmann, Rolf, 02689 Sohland (DE)

(56) Entgegenhaltungen:
- DE-C- 19 636 919

## Beschreibung

Die Erfindung betrifft eine Schneidkopfführung zur Schrägstellung des Schneidkopfes von Wasserstrahlschneidmaschinen zur Schnittschrägenkompensation.

Bekannt aus dem Stand der Technik sind Halterungen für den Schneidkopf, bei denen der Schneidkopf im Achsen drehbeweglich gelagert ist.

Beim Schneiden von flächigen Werkstücken mit einem Wasserstrahl ist der vom Schneidstrahl erzeugte Schneidspalt auf der Eintrittseite des Schneidstrahles meist schmaler als auf der Austrittseite. Der Querschnitt des Schneidspaltes ist trapezförmig mit einem Böschungswinkel der Schnittflächen je nach Material und Schnittgeschwindigkeit hauptsächlich bis 6° (und mehr). Diese Schnittschräge ist bei Präzisionsteilen unerwünscht. Es ist eine Nachbearbeitung notwendig, um eine rechtwinklig zur Oberfläche stehende Schnittfläche zu erhalten.

Bei geraden Schnitten in eine Richtung kann durch manuelles Schrägstellen des Schneidkopfes um einen dem Auftreffpunkt des Schneidstrahles auf der Werkstückoberfläche entsprechenden Drehpunkt um einen dem Böschungswinkel entsprechenden Winkel Präzisionsteil hin die Schnittschräge kompensiert werden.

Bei einem Richtungswechsel ist der Schneidkopf erneut manuell einzustellen, wozu die Maschine angehalten werden muss, so dass eine Nachbearbeitung des Fertigteiles ökonomischer ist.

Ziel und Aufgabe der Erfindung ist es, eine Schneidkopfführung zur Schrägstellung des Schneidkopfes von Wasserstrahlschneidmaschinen zur programmgesteuerten Schnittschrägenkompensation an beliebiggestalteten Fertigteilen zu finden.

Die Lösung der Aufgabe ist Gegenstand des ersten Anspruchs. Weitere zweckmäßige Ausgestaltungen der Erfindung sind Gegenstand der weiteren Unteransprüche.

Die Schneidkopfführung zur Schrägstellung des Schneidkopfes zur Schneidschrägenkompensation beim Wasserstrahlschneiden besteht aus einer das den Schneidkopf tragende Kollimationsrohr oder den Schneidkopf selbst einspannenden, den Schneidkopf haltenden und führenden Fassung. Die Fassung wird über Streben, die die Kanten eines auf der Kleinfläche stehenden Pyramidenstumpfes mit gleichseitiger Grundfläche bilden, mit einer fest an dem Schneidkopfantrieb gelagerten Grundplatte verbunden. An der Fassung greifen Steuerkräfte zur Schrägstellung des Schneidkopfes an. Die Streben sind mit Biegegelenken sowohl an der Grundplatte als auch an der Fassung befestigt. Sie können auch mit Kreuzgelenken befestigt sein. Die Mittelachsen der Streben schneiden sich gegenseitig in einem Punkt auf der Schneidstrahlachse, der in der Nähe der Schneidstrahlaustrittsöffnung der Fokussierdüse bzw. in der Nähe des Auftreffpunktes des Schneidstrahls auf dem Werkstück liegt.

Durch die Bewegung des Schneidkopfantriebes wird der Schneidkopf in der gewünschten Schnittrichtung geführt. Bei senkrechter Stellung des Schneidkopfes hat der Schneidspalt einen trapezförmigen Querschnitt mit unter gleichem Böschungswinkel schräg stehenden Schnittflächen. Um eine senkrecht zur Oberfläche des Präzisionsteils stehende Schnittfläche zu erhalten, muss der Schneidkopf um den Böschungswinkel der Schnittfläche zum Präzisionsteils hin geneigt werden. Dazu wird durch die Steuerkräfte die Fassung seitlich verschoben. Durch die mit den Gelenken befestigten Streben wird die Fassung in kleinen Winkelbereich bis ca. 6° so geneigt, dass der Schneidkopf schräg steht, ohne daß die Schneidstrahlaustrittsöffnung der Fokussierdüse und damit der Auftreffpunkt des Schneidstrahls auf dem Werkstück die Schneidstrahlachse bezogen auf die Ruhestellung des Schneidkopfes verlässt. Da der Angriff der Steuerkräfte gezielt von allen Seiten an der Fassung erfolgen kann, erfolgt ein dem Schnittverlauf angepasstes programmierbares Schrägstellen des Schneidkopfes, so daß ein Schneiden von Kreisbögen oder Vollkreisen möglich ist. Das durch das Schrägstellen des Schneidkopfes erfolgende Anheben des Schneidkopfes wird durch Nachstellen der Z-Achse ausgeglichen.

Die Erfindung soll nachstehend an Hand eines Ausführungsbeispiels näher erläutert werden. Die zugehörige Zeichnung zeigt eine stilisierte Seitenansicht der Schneidkopfführung zur Schnittschrägenkompensation.

Ein Schneidkopf 1 ist an einem frei beweglichen Kollimationsrohr 2 befestigt. Das Kollimationsrohr 2 ist in einer Fassung 3 gehaltert. Die Fassung 3 ist über vier Streben 4 , die die Kanten eines umgedrehten Pyramidenstumpfes mit quadratischer Grundfläche bilden, mit einer Grundplatte 5 verbunden. Die Grundplatte 5 ist fest mit dem nicht dargestellten Antrieb des Schneidkopfes 1 verbunden. Jede Strebe 4 ist über ein Biegegelenk 6 an jedem Ende sowohl mit der Fassung 3 als auch mit der Grundplatte 5 verbunden. Die Mittelachsen 7 der Streben 4 schneiden sich in der Ruhestellung auf der Schneidstrahlachse 8 in der Nähe der Austrittsöffnung der Fokussierdüse 9. Durch die in Pfeilrichtung wirkenden Steuerkräfte auf die Fassung 3 wird diese durch die Streben 4 mit ihren Biegegelenken 6 so gekippt, dass der Schneidkopf 1 um kleine Winkel bis 6° schräg gestellt wird, ohne dass die Austrittsöffnung der Fokussierdüse 9 die Schneidstrahlachse 8 der Ruhestellung des Schneidkopfes 1 verläßt.

### Aufstellung der verwendeten Bezugszeichen

- 1: Schneidkopf
- 2: Kollimationsrohr
- 3: Fassung
- 4: Strebe
- 5: Grundplatte
- 6: Biegegelenk
- 7: Mittelachse
- 8: Schneidstrahlachse
- 9: Fokussierdüse

## Patentansprüche

1. Schneidkopfführung zur Schrägstellung des Schneidkopfes (1) zur Schnittschrägenkompensation beim Wasserstrahlschneiden mit einer Grundplatte (5), einer Fassung (3), Streben (4) und Biegegelenken (6), wobei in Verwendung das den frei beweglichen Schneidkopf (1) tragende und führende Kollimationsrohr (2) oder der Schneidkopf (1) selbst in der von Steuerkräften bewegbaren, den Schneidkopf (1) tragenden Fassung (3) eingespannt ist, die von mehreren die Kanten eines auf der kleinen Fläche stehenden Pyramidenstumpfes mit gleichseitiger Grundfläche - sich einem Kegelstumpf annähernd - bildenden Streben (4) getragen und von diesen mit der unbeweglich am Schneidkopfantrieb befestigten Grundplatte (5) verbunden ist, wobei die Streben (4) mit Biegegelenken (6) sowohl an der Grundplatte (5) als auch an der Fassung (3) befestigt sind.

2. Schneidkopfführung nach Anspruch 1, **dadurch gekennzeichnet, dass** der Pyramidenstump eine quadratische Grundfläche aufweist.

3. Schneidkopfführung nach Anspruch 1, **dadurch gekennzeichnet, dass** die Streben (4) mit Kreuzgelenken an der Grundplatte (5) und an der Fassung (3) befestigt sind.

4. Schneidkopfführung nach Anspruch 1 **dadurch gekennzeichnet, dass** sich im Ruhezustand die Mittelachsen (7) der Streben (4) gegenseitig und mit der Schneidstrahlachse (8) in einem Punkt in der Nähe der Schneidstrahlaustrittsöffnung der Fokussierdüse (9) bzw. in der Nähe des Auftreffpunktes des Schneidstrahles auf dem Werkstück schneiden.

## Claims

1. Cutting head guide to incline cutting head (1) for slant-cut compensation in water jet cutting consisting of a base plate (5), a mount (3), braces (4) and deflecting joints (6), with collimation tube (2) which, when in use, carries and guides freely moving cutting head (1) or cutting head (1) itself being clamped in mount (3) which is movable by control forces and which is supported by several braces (4) forming the edges of a truncated pyramid resting on its smaller equilateral area - approximating to a truncated cone - and is connected by these with base plate (5) fixed to the cutting head drive mechanism, with braces (4) being attached to both base plate (5) and mount (3) by deflecting joints (6).

2. Cutting head guide according to claim 1, **characterized in that** the truncated pyramid has a square base.

3. Cutting head guide according to claim 1, **characterized in that** braces (4) are attached to base plate (5) and to mount (3) by universal joints.

4. Cutting head guide according to claim 1, **characterized in that**, in the resting state, central axes (7) of braces (4) intersect each other and cross cutting jet axis (8) at a point near the cutting jet outlet of focussing nozzle (9) or near the point where the cutting jet hits the workpiece, respectively.

## Revendications

1. Guidage de tête de découpage pour l'inclinaison de la tête de découpage (1) pour la compensation de coupe oblique lors du découpage par jet d'eau avec une plaque de base (5), un support (3), des entretoises (4) et des articulations de flexion (6) dans lequel, lors de l'utilisation, le tube de collimation (2) portant et guidant la tête de découpage (1) se déplaçant librement ou la tête de découpage (1) elle-même est fixée dans le support (3) déplaçable par des forces de commande, portant la tête de découpage (1) qui est lui-même porté par plusieurs entretoises (4) formant les arêtes d'un tronc de pyramide reposant sur sa face la plus petite, à base à côtés égaux - se rapprochant du tronc de cône - et relié par celles-ci avec la plaque de base (5) fixée immobile à la commande de tête de découpage, les entretoises (4) étant fixées avec les articulations de flexion d'une part à la plaque de base (5) et d'autre part au support (3).

2. Guidage de tête de découpage selon la demande 1 **caractérisé par le fait que** le tronc de pyramide présente une base carrée.

3. Guidage de tête de découpage selon la demande 1 **caractérisé par le fait que** les entretoises (4) sont fixés par joints de cardan à la plaque de base (5) et au support (3).

4. Guidage de tête de découpage selon la demande 1 **caractérisé par le fait qu'**à l'état de repos, les axes médians (7) des entretoises (4 ) se croisent entre eux et croisent l'axe de jet de découpage (8) en un point proche du gicleur de sortie de jet de découpage de la buse de focalisation (9) ou à proximité du point d'impact du jet de découpage sur la pièce.
